# EUROPÄISCHE PATENTSCHRIFT

(11) **EP 0 432 372 B1**
(45) Veröffentlichungstag und Bekanntmachung des Hinweises auf die Patenterteilung: **15.05.1996**
(21) Anmeldenummer: 90116844.3
(22) Anmeldetag: 03.09.1990
(51) Int. Cl.: A47B 57/42

(54) **Kragarm-Regal**
Cantilever shelf
Etagère supportée par des poutres en porte à faux

(30) Priorität: 15.12.1989 DE 3941386
(43) Veröffentlichungstag der Anmeldung: 19.06.1991
(73) Patentinhaber: Joachim Lucht GmbH, 50259 Pulheim-Brauweiler (DE)
(72) Erfinder: Filser, Helmut, D-7959 Schwendi-Bussmannshausen (DE)
(74) Vertreter: Dziewior, Joachim, Dipl.-Phys. Dr.

(56) Entgegenhaltungen:
- FR-A- 1 324 692
- FR-A- 2 513 865
- GB-A- 992 184
- GB-A- 2 150 817

## Beschreibung

Die Erfindung betrifft ein Kragarm-Regal zur Aufnahme und Lagerung von Gütern, insbesondere von Holz, Metall und dergl. in länglicher, plattenförmiger oder ähnlicher Gestalt, sowie von mit Waren versehenen Paletten oder ähnlichen Gebinden, bestehend aus senkrecht angeordneten Standholmen, insbesondere in Profilform, in die horizontal abstehende Kragarme lösbar eingehängt sind und die dazu zumindest eine in ihrer Längsrichtung verlaufende und mit in gleichmäßigen Abständen angeordneten, in Längsrichtung des Standholms gesehen länglichen Durchbrüchen versehene Anlagefläche aufweisen, der der Kragarm mit einer Abstützfläche anliegt, wobei der Kragarm zumindest eine über seine Abstützfläche vorstehende, im wesentlichen rechtwinklig ausgebildete Klaue aufweist, deren freies Ende etwa parallel zur Abstützfläche verläuft und die sich bei in den Standholm eingehängtem Kragarm durch einen der Durchbrüche erstreckt und dabei mit ihrem freien Ende den Rand des Durchbruchs hintergreift, und wobei von der Abstützfläche des Kragarms zumindest ein zum Eingriff in einen benachbarten Durchbruch vorgesehener Zapfen vorsteht.

Derartige Kragarm-Regale sind aus der FR-A-1 324 692 bekannt, bei denen die Durchbrüche eine im wesentlichen der Querschnittsfläche der Klauen angepaßte Gestalt besitzen, wodurch sichergestellt ist, daß die Klaue bei eingehängtem Kragarm den Rand des Durchbruchs sicher hintergreift, der Kragarm sich also vom Standholm nicht lösen kann, so lange der Kragarm an seinem der Klaue abgewandten Ende nicht nach oben geschwenkt wird. Um einen solchen Kragarm in einen Standholm einzuhängen, muß dieser zunächst in eine nahezu senkrechte Stellung gebracht werden, so daß das freie Ende der Klaue in den vorgesehenen Durchbruch eintreten kann. Durch anschließendes Absenken des der Klaue abgewandten freien Endes des Kragarms tritt die Klaue zunehmend in den Durchbruch ein, bis dessen Abstützfläche der Anlagefläche anliegt.

Dies hat jedoch den Nachteil, daß im Falle einer späteren Erweiterung eines solchen Regals nur an denjenigen Stellen weitere Kragarme eingehängt werden können, an denen oberhalb ein ausreichend großer Freiraum zur Verfügung steht, um den Kragarm in die erforderliche, nahezu senkrechte Stellung bringen zu können. Dies gelingt in der Regel zwar dann, wenn das Regal neu erstellt oder vollständig abgebaut wird. Sollen dagegen an einem bestehenden Regal einzelne Kragarme entfernt oder nachgerüstet werden, steht meistens der zum Hochschwenken des Kragarms erforderliche Raum nicht zur Verfügung. Dann muß das Regal oberhalb der neu zu schaffenden Ablagefläche zunächst freigeräumt werden, was in der Regel mit nicht unerheblichem Aufwand verbunden ist.

Der Erfindung liegt die Aufgabe zugrunde, ein Kragarm-Regal der eingangs genannten Art so zu verbessern, daß spätere Ergänzungen weiterer Kragarme auch in solchen Bereichen möglich sind, in denen oberhalb der neu zu schaffenden Ablagefläche nur wenig Freiraum zur Verfügung steht.

Diese Aufgabe wird nach der Erfindung dadurch gelöst, daß die Länge der Durchbrüche im wesentlichen der Länge des rechtwinkling zum Kragarm verlaufenden, sich zum freien Ende hin erstreckenden Teils der Klaue entspricht, wobei der Abstand zwischen der Klaue und dem Zapfen so gewählt ist, daß bei eingehängtem Kragarm die Ränder der Durchbrüche beidseitige Anschläge für die Klaue und den Zapfen bilden und so die Verschiebbarkeit des Kragarms in Längsrichtung des Standholms gesperrt ist.

Der durch die Erfindung erreichte Fortschritt besteht im wesentlichen darin, daß der Kragarm im wesentlichen in seiner betriebsmäßig vorgesehenen, horizontalen Lage in den Standholm eingesetzt werden kann. Nach dem Durchtritt der Klaue durch den Durchbruch wird der Kragarm in Längsrichtung des Standholms soweit verschoben, daß die Klaue mit ihrem freien Ende den Rand des Durchbruchs hintergreift. Durch die entsprechende Anbringung des Zapfens kann dieser dann in den nächsten oder auch übernächsten Durchbruch eintreten, wobei der Zapfen so angeordnet ist, daß anschließend eine Verschiebung des Kragarms in Längsrichtung des Standholms nicht mehr möglich ist. Dabei bestimmt die Länge des Zapfens das Maß, in dem der Kragarm bei seiner Montage geringfügig aus der horizontalen Lage nach aufwärts geschwenkt werden muß.

Weiter wird hierdurch der Vorteil erreicht, daß der Kragarm mit seinem freien Ende zwar in einer horizontalen Ebene geringfügig verschwenkt werden kann, also gegenüber von außen einwirkenden Kräften - beispielsweise von einem Gabelstapler in gewissem Maße ausweichen kann. Drehbewegungen des Kragarms um seine Längsachse, wie sie bei bekannten Regalen auftreten können, werden dagegen durch den Zapfen zuverlässig unterbunden, so daß Beschädigungen des auf dem Kragarm gelagerten Gutes durch eine der Seitenkanten des Kragarmes nicht auftreten können.

In bevorzugter Ausführungsform der Erfindung ist der Kragarm von einem T-förmigen Profil gebildet, dessen eine Stirnseite eine die Abstützfläche bildende Stirnplatte trägt. Dabei ist es weiter von Vorteil, wenn die Klaue am oberen, an die Auflageebene des Kragarms anschließenden Rand der Stirnplatte angeordnet ist und ihr freies Ende in gegenüber dem Zapfen abgewandte Richtung weist. Dies ermöglicht ein leichtes Einhängen des Kragarms auch dann, wenn die Länge des Durchbruchs geringfügig kleiner als die Länge des freien Endes der Klaue ist, wobei dann jedoch eine zusätzliche geringfügige Aufwärtsneigung des Kragarms beim Einsetzen in den Standholm notwendig sein kann.

Um trotz der großen Länge der Durchbrüche ein möglichst kleines Rastermaß zu erreichen, empfiehlt es sich, daß die zwischen den Durchbrüchen gebildeten Stege eine Breite im Bereich zwischen einem Viertel und einem Fünftel der Länge der Durchbrüche aufweisen.

Weiter kann es sich empfehlen, daß der Durchmesser der Zapfen kleiner ist als die Breite der Durchbrüche. Auf diese Weise erhält der Kragarm im eingesetzten Zustand ein gewisses Bewegungsspiel, ohne daß hierdurch jedoch dessen Stabilität und Festigkeit nachteilig beeinflußt würden.

Eine sehr vorteilhafte und daher im Rahmen der Erfindung bevorzugte Ausführungsform ist dadurch gekennzeichnet, daß die Stirnplatte mit jeweils zwei Klauen bzw. Zapfen versehen ist, die links und rechts symmetrisch zur Längsachse des Kragarms angeordnet sind.

Um zu verhindern, daß der Kragarm durch unbeabsichtigtes Anheben an seinem dem Standholm abgewandten Ende sich von diesem lösen kann, ist vorteilhafterweise auf der dem Kragarm abgewandten Seite des Standholms ein Sperriegel vorgesehen, der in die Klaue eingehängt und zwischen deren freiem Ende und dem Standholm angeordnet ist. Dieser Sperriegel kann zweckmäßigerweise aus Flachmaterial bestehen, das eine Aussparung zum Durchtritt der Klaue aufweist. Im Ergebnis verhindert der in der Klaue hängende Sperriegel ein Austreten der Klaue aus dem Durchbruch, so daß sich der Kragarm von dem Standholm nicht lösen kann. Um den Kragarm auszuhängen, muß daher zunächst der Sperriegel entfernt werden. Besitzt der Sperriegel eine größere Länge, so empfiehlt es sich, daß der Sperriegel eine weitere Aussparung zum Durchtritt auch des Zapfens aufweist.

Ferner besteht auch die Möglichkeit, daß die Klaue auf ihrer zum Kragarm weisenden Innenseite eine sich vom freien Ende bis etwa zu ihrer Mitte hin erstreckende Freischneidung aufweist, die mit der angrenzenden Oberfläche des Standholms eine Aufnahmenut für den Sperriegel bildet. Hierdurch ist es möglich, den Sperriegel auch nur bedarfsweise einzuhängen, so daß der Kragarm unabhängig davon, ob er durch einen Sperriegel gesichert ist, stets die gleiche, also insbesondere horizontale Lage am Standholm einnimmt, mit seiner Abstützfläche also immer der Anlagefläche des Standholms anliegt.

Schließlich besteht auch die Möglichkeit, daß zwischen jeweils zwei Durchbrüchen eine runde Aufnahmebohrung für den Zapfen vorgesehen ist. Hierdurch ergibt sich eine unmittelbare Fixierung des Kragarmes in Längsrichtung des Standholms. Weiter kann insbesondere bei einer solchen Gestaltung der Zapfen an seinem freien Ende eine Aufnahmebohrung für einen Sicherungssplint aufweisen. Dadurch läßt sich sicher stellen, daß sich der Kragarm auch nicht unbeabsichtigt von dem Standholm lösen kann.

Im folgenden wird die Erfindung an einem in der Zeichnung dargestellten Ausführungsbeispiel näher erläutert; es zeigen:
- Fig. 1: eine Ansicht des Gegenstands nach der Erfindung, schräg von vorn, mit einem lose daneben dargestellten Sperrglied,
- Fig. 2: eine Seitenansicht des Gegenstands nach Fig. 1,
- Fig. 3: einen Querschnitt durch den Gegenstand nach Fig. 1.

Das in der Zeichnung nur teilweise dargestellte Kragarm-Regal dient zur Aufnahme und Lagerung von Gütern, insbesondere von Holz, Metall und dergl. in länglicher, plattenförmiger oder ähnlicher Gestalt. Ebenso können auch mit Waren versehene Paletten oder ähnliche Gebinde darin untergebracht werden. Im einzelnen besteht das Regal aus senkrecht angeordneten Standholmen 1 in profilierter Form. In diese Standholme 1 sind in der jeweils gewünschten Höhe horizontal abstehende Kragarme 2 lösbar eingehängt, auf welchen die Güter bzw. Paletten abgestellt werden. Die Standholme 1 sind hierfür mit zumindest einer in ihrer Längsrichtung verlaufenden Anlagefläche 3 versehen, die in gleichmäßigen Abständen angeordnete Durchbrüche 4 aufweist. Der Kragarm 2 liegt dieser Anlagefläche 3 mit einer Abstützfläche 5 an und weist ferner eine über die Abstützfläche 5 vorstehende Klaue 6 auf, die im wesentlichen rechtwinklig ausgebildet ist. Dadurch verläuft das freie Ende 6.1 der Klaue 6 etwa parallel zur Abstützfläche 5. Bei in den Standholm 1 eingehängtem Kragarm 2 erstreckt sich die Klaue 6 durch einen der Durchbrüche 4 und hintergreift dabei mit ihrem freien Ende 6.1 den Rand des Durchbruchs 4.

Die Durchbrüche 4 weisen eine in Längsrichtung der Standholme 1 gesehen längliche Gestalt auf, wobei deren Länge im wesentlichen der Länge des freien Endes 6.1 der Klaue 6 am Kragarm 2 entspricht. Ist der Durchbruch 4 länger als die Klaue 6 selbst, so kann der Kragarm 2 ohne jede Schwenkbewegung unmittelbar in horizontaler Stellung am Standholm 1 montiert werden. Ist der Durchbruch 4 dagegen geringfügig kleiner als das lichte Maß der Klaue 6, so muß der Kragarm 2 an seinem dem Standholm 1 abgewandten Ende geringfügig angehoben werden, so daß die Klaue zunächst mit ihrem freien Ende 6.1 voraus in den Durchbruch 4 eintreten kann. In jedem Fall genügt aber eine relativ geringe Neigung gegenüber der horizontalen Lage, um den Kragarm 2 am Standholm 1 anzuschließen. Somit können selbst unter beengten Raumverhältnissen auch nachträglich ohne weiteres weitere Kragarme 2 an einem schon bestehenden Regal nachgerüstet werden.

Von der Abstützfläche 5 des Kragarms 2 steht zusätzlich zumindest ein Zapfen 7 vor, der zum Eingriff in einen benachbarten Durchbruch 4 vorgesehen ist. Der Abstand zwischen der Klaue 6 und dem Zapfen 7 ist dabei so gewählt, daß bei eingehängtem Kragarm 2 die quer zur Längsrichtung des Standholms 2 verlaufende Ränder der Durchbrüche beidseitige Anschläge für die Klaue 6 und den Zapfen 7 bilden. Daher kann der eingehängte Kragarm 2 in Längsrichtung des Standholms 2 nicht verschoben und folglich von dem Standholm nicht gelöst werden. Diese einfache und zugleich sichere Art der Befestigung wird erreicht, ohne daß hierzu irgendwelche, nur zeitaufwendig herzustellende Schraubverbindungen notwendig sind.

Im einzelnen ist der Kragarm 2 von einem T-förmigen Profil gebildet, dessen eine Stirnseite eine die Abstützfläche 5 bildende Stirnplatte 8 trägt. Die Klaue 6 ist am oberen, an die Auflageebene 2.1 des Kragarms anschließenden Rand der Stirnplatte 8 angeordnet. Dabei weist das freie Ende 6.1 der Klaue 6 in die gegenüber dem Zapfen 7 abgewandte Richtung.

Die zwischen den Durchbrüchen 4 gebildeten Stege 9 weisen eine Breite im Bereich zwischen einem Viertel und einem Fünftel der Länge der Durchbrüche 4 auf, wodurch ein möglichst kleines Rastermaß erreicht wird. Soweit dies nicht erforderlich ist, können die Stege 9 auch breiter ausgebildet und hierdurch die Festigkeit des Standholms 1 erhöht werden.

Der Durchmesser des Zapfens 7 sollte kleiner als die Breite der Durchbrüche 4 sein, da sich hierdurch ein in der Praxis häufig gewünschtes, geringfügiges Spiel des Kragarms 2 in horizontaler Ebene gegenüber dem Standholm 1 ergibt.

Bei dem in der Zeichnung dargestellten Ausführungsbeispiel ist die Stirnplatte 8 jeweils mit zwei Klauen 6 bzw. zwei Zapfen 7 versehen, die links und rechts symmetrisch zur Längsachse des Kragarms 2 angeordnet sind.

Um zu verhindern, daß sich ein Kragarm 2 unbeabsichtigt aus dem Standholm 1 lösen kann, beispielsweise durch versehentliches Anheben des Kragarms 2 beim Beladen des Regals mit Waren, ist auf der dem Kragarm 2 abgewandten Seite des Standholms 1 ein Sperriegel 10 vorgesehen. Dieser Sperriegel 10 ist in die Klaue 6 eingehängt und zwischen deren freiem Ende 6.1 und dem Standholm 1 angeordnet. Im einzelnen besteht der Sperriegel 10 aus Flachmaterial, das eine Aussparung zum Durchtritt der Klaue 6 aufweist. Bei entsprechend größerer Länge des Sperriegels 10 ist dieser mit einer weiteren Aussparung zum Durchtritt auch des Zapfens 7 versehen.

Um den Kragarm 2 wahlweise mit bzw. ohne Sperriegel einsetzen zu können, kann die Klaue 6 auf ihrer zum Kragarm 2 weisenden Innenseite eine sich vom freien Ende 6.1 bis etwa zu ihrer Mitte hin erstreckende Freischneidung 11 aufweisen. Diese Freischneidung 11 bildet mit der angrenzenden Oberfläche des Standholms 1 eine Aufnahmenut für den Sperriegel 10, beeinflußt aber die Lage und Anordnung des Kragarmes 2 nicht, da dieser mit seiner Abstützfläche 5 stets der Anlagefläche 3 des Standholms 1 anliegt.

Schließlich besteht auch die in der Zeichnung nicht näher dargestellte Möglichkeit, zwischen jeweils zwei Durchbrüchen 4 eine runde Aufnahmebohrung für den Zapfen 7 vorzusehen. Hierdurch erfolgt in jedem Fall eine Fixierung des Kragarms in Längsrichtung des Standholms.

Im übrigen kann der Zapfen 7 in in der Zeichnung nicht näher dargestellter Weise an seinem freien Ende eine Aufnahmebohrung für einen Sicherungssplint aufweisen. Dadurch wird erreicht, daß der in dem Standholm eingesetzte Kragarm nicht unbeabsichtigt lösen kann.

## Patentansprüche

1. Kragarm-Regal zur Aufnahme und Lagerung von Gütern, insbesondere von Holz, Metall und dergl. in länglicher, plattenförmiger oder ähnlicher Gestalt, sowie von mit Waren versehenen Paletten oder ähnlichen Gebinden, bestehend aus senkrecht angeordneten Standholmen, insbesondere in Profilform, in die horizontal abstehende Kragarme lösbar eingehängt sind und die dazu zumindest eine in ihrer Längsrichtung verlaufende und mit in gleichmäßigen Abständen angeordneten, in Längsrichtung des Standholms gesehen länglichen Durchbrüchen versehene Anlagefläche aufweisen, der der Kragarm mit einer Abstützfläche anliegt, wobei der Kragarm zumindest eine über seine Abstützfläche vorstehende, im wesentlichen rechtwinklig ausgebildete Klaue aufweist, deren freies Ende etwa parallel zur Abstützfläche verläuft und die sich bei in den Standholm eingehängtem Kragarm durch einen der Durchbrüche erstreckt und dabei mit ihrem freien Ende den Rand des Durchbruchs hintergreift, und wobei von der Abstützfläche des Kragarms zumindest ein zum Eingriff in einen benachbarten Durchbruch vorgesehener Zapfen vorsteht, dadurch gekennzeichnet, daß die Länge der Durchbrüche (4) im wesentlichen der Länge des rechtwinklig zum Kragarm (2) verlaufenden, sich zum freien Ende (6.1) hinerstreckenden Teils der Klaue (6) entspricht, wobei der Abstand zwischen der Klaue (6) und dem Zapfen (7) so gewählt ist, daß bei eingehängtem Kragarm (2) für die Ränder der Durchbrüche (4) beidseitige Anschläge für die Klaue (6) und den Zapfen (7) bilden und so die Verschiebbarkeit des Kragarms (2) in Längsrichtung des Standholms (1) gesperrt ist.

2. Kragarm-Regal nach Anspruch 1, dadurch gekennzeichnet, daß der Kragarm (2) von einem T-förmigen Profil gebildet ist, dessen eine Stirnseite eine die Abstützfläche (5) bildende Stirnplatte (8) trägt.

3. Kragarm-Regal nach Anspruch 2, dadurch gekennzeichnet, daß die Klaue (6) am oberen, an die Auflageebene (2.1) des Kragarms (2) anschließenden Rand der Stirnplatte (8) angeordnet ist und ihr freies Ende (6.1) in gegenüber dem Zapfen (7) abgewandte Richtung weist.

4. Kragarm-Regal nach einem der Ansprüche 1 bis 3, dadurch gekennzeichnet, daß die zwischen den Durchbrüchen (4) gebildeten Stege (9) eine Breite im Bereich zwischen einem Viertel und einem Fünftel der Länge der Durchbrüche (4) aufweisen.

5. Kragarm-Regal nach einem der Ansprüche 1 bis 4, dadurch gekennzeichnet, daß der Durchmesser der Zapfen (7) kleiner ist als die Breite der Durchbrüche (4).

6. Kragarm-Regal nach einem der Ansprüche 1 bis 5, dadurch gekennzeichnet, daß die Stirnplatte (8) mit jeweils zwei Klauen (6) bzw. Zapfen (7) versehen ist, die links und rechts symmetrisch zur Längsachse des Kragarms (2) angeordnet sind.

7. Kragarm-Regal nach einem der Ansprüche 1 bis 6, dadurch gekennzeichnet, daß auf der dem Kragarm (2) abgewandten Seite des Standholms (1) ein Sperriegel (10) vorgesehen ist, der in die Klaue (6) eingehängt und zwischen deren freiem Ende (6.1) und dem Standholm (1) angeordnet ist.

8. Kragarm-Regal nach Anspruch 7, dadurch gekennzeichnet, daß der Sperriegel (10) aus Flachmaterial besteht, das eine Aussparung zum Durchtritt der Klaue (6) aufweist.

9. Kragarm-Regal nach Anspruch 8, dadurch gekennzeichnet, daß der Sperriegel (10) eine weitere Aussparung zum Durchtritt auch des Zapfens (7) aufweist.

10. Kragarm-Regal nach einem der Ansprüche 7 bis 9, dadurch gekennzeichnet, daß die Klaue (6) auf ihrer zum Kragarm (2) weisenden Innenseite eine sich vom freien Ende (6.1) bis etwa zu ihrer Mitte hin erstreckende Freischneidung (11) aufweist, die mit der angrenzenden Oberfläche des Standholms (1) eine Aufnahmenut für den Sperriegel (10) bildet.

11. Kragarm-Regal nach einem der Ansprüche 1 bis 10, dadurch gekennzeichnet, daß zwischen jeweils zwei Durchbrüchen (4) eine runde Aufnahmebohrung für den Zapfen (7) vorgesehen ist.

12. Kragarmregal nach einem der Ansprüche 1 bis 11, dadurch gekennzeichnet, daß der Zapfen (7) an seinem freien Ende eine Aufnahmebohrung für einen Sicherungssplint aufweist.

## Claims

1. Cantilevered shelf for holding and storing goods, in particular wood, metal and the like in elongate, panel-shaped or similar form, as well as pallets or other packagings containing goods, said shelf consisting of vertically disposed struts, in particular having a profiled form, into which horizontally projecting cantilevers are detachably engaged and which to this end have at least one support face extending in its longitudinal direction and being provided with elongate holes spaced at regular intervals viewed in the longitudinal direction of the vertical strut, the cantilever comprising at least one substantially right-angled claw, which projects beyond the bearing face thereof and whose free end extends approximately parallel to the support face and which, with the cantilever mounted in the vertical strut, extends through one of the holes and thus engages with its free end under the edge of the hole, and wherein at least one peg provided for engaging in an adjacent hole projects from the support face of the cantllever, characterised in that the length of the holes (4) substantially corresponds to the part of the claw (6) extending at right-angles to the cantilever (2) towards the free end (6.1), the distance between the claw (6) and the peg (7) being such that, when the cantilever (2) is engaged, bilateral stops are formed for the edges of the holes (4) for the claw (6) and the peg (7), thus making the cantilever (2) non-displaceable in the longitudinal direction of the vertical strut (1).

2. Cantilevered shelf according to claim 1, characterised in that the cantilever (2) is formed by a T-shaped profile, whose one end carries an end plate (8) forming the bearing face (5).

3. Cantilevered shelf according to claim 2, characterised in that the claw (6) is disposed on the upper edge of the end plate (8) adjoining the support plane (2.1) of the cantilever (2) and its free end (6.1) faces in the direction facing away relative to the peg (7).

4. Cantilevered shelf according to one of claims 1 to 3, characterised in that the webs (9) formed between the holes (4) have a width of in the region between one quarter and one fifth of the length of the holes (4).

5. Cantilevered shelf according to one of claims 1 to 4, characterised in that the diameter of the peg (7) is smaller than the width of the holes (4).

6. Cantilevered shelf according to one of claims 1 to 5, characterised in that each end plate (8) is provided with two claws (6) or pegs (7), which are disposed symmetrically to the left and to the right of the longitudinal axis of the cantilever (2).

7. Cantilevered shelf according to one of claims 1 to 6, characterised in that on the side of the vertical strut (1) remote from the cantilever (2), a locking bolt (10) is provided, which engages in the claw (6) and is disposed between the free end (6.1) thereof and the vertical strut (1).

8. Cantilevered shelf according to claim 7, characterised in that the locking bolt (10) consists of flat material having a recess for the claw (6) to penetrate.

9. Cantilevered shelf according to claim a, characterised in that the locking bolt (10) has a further recess for the peg (7) also to penetrate.

10. Cantilevered shelf according to one of claims 7 to 9, characterised in that the claw (6) has on its inner face associated with the cantilever (2) a cut-out (11), which extends from the free end (6.1) to approximately the centre of the claw and forms with the adjacent surface of the vertical strut (1) a groove for receiving the locking bolt (10).

11. Cantilevered shelf according to one of claims 1 to 10, characterised in that between every two holes (4) a round bore is provided for receiving the peg (7).

12. Cantilevered shelf according to one of claims 1 to 11, characterised in that the peg (7) has on its free end a bore for receiving a cotter pin.

## Revendications

1. Rayonnage à bras en porte à faux pour la réception et le stockage de marchandises, en particulier en bois, métal ou matériau similaire, de structure oblongue, plate ou semblable, ainsi que de palettes munies de produits ou fûts similaires, composé de montants disposés verticalement, en particulier de forme profilée, dans lesquels des bras en porte à faux sont accrochés de façon mobile en position horizontale, et qui présentent en outre au moins une surface de montage orientée dans le sens de leur longueur et munie de perforations oblongues disposées à des intervalles réguliers dans le sens de la longueur du montant, et sur laquelle repose le bras en porte à faux comportant une surface d'appui, le bras en porte à faux présentant au moins une griffe faisant saillie au-dessus de sa surface d'appui et conçue essentiellement rectangulaire, dont l'extrémité libre est à peu près parallèle à la surface d'appui et qui, une fois le bras en porte à faux accroché au montant, s'étend au travers d'une des perforations et accroche ainsi par l'arrière, par son extrémité libre, le bord de la perforation, au moins une cheville prévue pour s'engager dans une perforation voisine faisant saillie de la surface d'appui du bras en porte à faux, caractérisé en ce que la longueur des perforations (4) correspond essentiellement à la longueur de la partie de la griffe (6) passant à la perpendiculaire du bras en porte à faux (2) et s'étendant jusqu'à l'extrémité libre (6.1), l'intervalle entre la griffe (6) et la cheville (7) étant choisi de façon à ce que, une fois le bras en porte à faux (2) accroché, les bords des perforations (4) forment de part et d'autre des butées pour la griffe (6) et la cheville (7), et que le coulissement du bras en porte à faux (2) dans le sens de la longueur du montant (1) soit ainsi bloqué.

2. Rayonnage à bras en porte à faux selon la revendication 1, caractérisé en ce que le bras en porte à faux (2) est constitué d'un profilé en forme de T, dont une face frontale porte une plaque frontale (8) formant la surface d'appui (5).

3. Rayonnage à bras en porte à faux selon la revendication 2, caractérisé en ce que la griffe (6) est disposée sur le bord supérieur de la plaque frontale (8) joint au plan de chargement (2.1) du bras en porte à faux (2), et en ce que son extrémité libre (6.1) est orientée dans la direction opposée à celle de la cheville (7).

4. Rayonnage à bras en porte à faux selon l'une des revendications 1 à 3, caractérisé en ce que les traverses (9) formées entre les perforations (4) présentent une largeur de l'ordre d'un quart à un cinquième de la longueur des perforations (4).

5. Rayonnage à bras en porte à faux selon l'une des revendications 1 à 4, caractérisé en ce que le diamètre de la cheville (7) est inférieur à la largeur des perforations (4).

6. Rayonnage à bras en porte à faux selon l'une des revendications 1 à 5, caractérisé en ce que la plaque frontale (8) est munie de deux griffes (6) et/ou de deux chevilles (7), disposées symétriquement sur la droite et sur la gauche par rapport à l'axe longitudinal du bras en porte à faux (2).

7. Rayonnage à bras en porte à faux selon l'une des revendications 1 à 6, caractérisé en ce qu'est prévu sur le côté du montant (1) opposé au bras en porte à faux (2) un verrou de sûreté (10), qui est accroché dans la griffe (6) et est disposé entre l'extrémité libre (6.1) de celle-ci et le montant (1).

8. Rayonnage à bras en porte à faux selon la revendication 7, caractérisé en ce que le verrou de sûreté (10) consiste en une pièce plate, qui présente un évidement pour le passage de la griffe (6).

9. Rayonnage à bras en porte à faux selon la revendication 8, caractérisé en ce que le verrou de sûreté (10) présente un évidement supplémentaire pour le passage de la cheville également(7).

10. Rayonnage à bras en porte à faux selon l'une des revendications 7 à 9, caractérisé en ce que la griffe (6) présente sur son côté intérieur orienté vers le bras en porte à faux (2) une découpe libre (11) s'étendant de l'extrémité libre (6.1) jusqu'à son milieu environ, constituant avec la face supérieure contiguë du montant (1) une encoche de réception pour le verrou de sûreté (10).

11. Rayonnage à bras en porte à faux selon l'une des revendications 1 à 10, caractérisé en ce qu'est prévu à chaque fois entre deux perforations (4) un orifice rond de réception pour la cheville (7).

12. Rayonnage à bras en porte à faux selon l'une des revendications 1 à 11, caractérisé en ce que la cheville (7) présente à son extrémité libre un orifice de réception pour une goupille fendue de sûreté.
